# EUROPÄISCHE PATENTSCHRIFT

(11) **EP 2 620 089 B1**
(45) Veröffentlichungstag und Bekanntmachung des Hinweises auf die Patenterteilung: **10.03.2021**
(21) Anmeldenummer: 13151279.0
(22) Anmeldetag: 15.01.2013
(51) Int. Cl.: A47L 15/42, D06F 39/12

(54) **Haushaltsgerät, insbesondere Geschirrspülmaschine, mit einem akustischen Dichtrahmen zur Geräuschreduzierung**
Domestic appliance, in particular a dishwasher, comprising an acoustic sealing frame for noise reduction
Appareil ménager, en particulier lave-vaisselle, avec un cadre d'étanchéité acoustique destiné à réduire le bruit

(30) Priorität: 30.01.2012 DE 102012201276
(43) Veröffentlichungstag der Anmeldung: 31.07.2013
(73) Patentinhaber: BSH Hausgeräte GmbH, 81739 München (DE)
(72) Erfinder: Fritz, Heiko, 89542 Herbrechtingen (DE); Hitzler, Andreas, 89438 Holzheim (DE); Schwenk, Bernd, 89415 Lauingen (DE)

(56) Entgegenhaltungen:
- DE-A1- 4 443 918
- DE-A1- 4 443 919
- DE-A1-102010 002 126
- DE-A1-102010 031 485
- DE-A1-102010 031 492

## Beschreibung

Die Erfindung betrifft ein Haushaltsgerät mit einem, insbesondere in seinem Innenraum vorhandenen, von Gerätewänden umgrenzten Raum, insbesondere eine Geschirrspülmaschine, mit einem Spülraum, wobei an einer Außenfläche zumindest einer Gerätewand unter Freilassung eines Spalts eine Abdeckplatte angeordnet ist.

Ein derartiges Haushaltsgerät ist beispielsweise aus der Druckschrift DE 10 2010 031 492 A1 bekannt. Das offenbarte Haushaltsgerät in Ausgestaltung einer Geschirrspülmaschine umfasst mindestens ein Bauteil, welches mindestens eine Entdröhnungs- und/oder Schallbedämmungsbeschichtung aufweist. Die Entdröhnungs- und/oder Schallbedämmungsbeschichtung ist oder umfasst wiederum ein reaktiv ausgehärtetes bituminöses Gemisch. Ferner kann die Entdröhnungs- und/oder Schallbedämmungsbeschichtung keine konstante Dicke, sondern mehrere nicht zusammenhängende Bereiche mit unterschiedlichen Dicken haben. Die unterschiedlichen Bereiche können zum Beispiel dadurch erhalten werden, dass das Gemisch für unterschiedliche Dauern bei den einzelnen Bereichen aufgesprüht wird.

Allgemein weisen die Gerätewände oftmals, beispielsweise aus Verarbeitungs-, Formgebungs- und/oder Kostengründen, nur eine geringe Dicke auf, so dass in dem Raum entstehende Geräusche leicht nach außen dringen, was unerwünscht ist. Abgesehen von einer gegebenenfalls außenseitig an der Außenfläche der jeweiligen Gerätewand angebrachten Entdröhnmatte wie zum Beispiel eine Bitumenmatte zur Verhinderung oder zumindest Dämpfung von zu Dröhngeräuschen führenden Schwingungen der Gerätewand ist zur Schallisolierung vorzugsweise außenseitig an der jeweiligen, mit einer Bitumenmatte belegten Gerätewand vielfach eine akustische Isolierschicht aus einem schallabsorbierenden und/oder schallreflektierenden Material, beispielsweise aus einem Absorptionsvlies, vollflächig vorhanden. Damit eine ausreichende Schallisolation des von Gerätewänden umgrenzten Raums gewährleistet ist, ist oftmals die Isolierschicht mit einer relativ großen Dicke von beispielsweise 2 cm oder mehr erforderlich, was einen entsprechend großen Einbauraum erfordert, der dann für andere Zwecke, beispielsweise zur Vergrößerung des Spülbehälters einer Geschirrspülmaschine nicht mehr zur Verfügung steht.

Davon ausgehend besteht die Aufgabe der Erfindung darin, ein Haushaltsgerät, insbesondere eine Geschirrspülmaschine, der eingangs genannten Art mit einer hinsichtlich seines beziehungsweise ihres Platzbedarfs verbesserten Schallisolation vorzuschlagen.

Diese Aufgabe wird nach Anspruch 1 dadurch gelöst, dass der Spalt in dem Randbereich der Abdeckplatte mit Hilfe eines akustischen Dichtrahmens abgedichtet ist.

Der akustische Dichtrahmen ist bevorzugt entlang Randbereichen der jeweiligen Gerätewand aufgesetzt und steht gegenüber der von ihm ringsum eingeschlossenen Außenfläche der Gerätewand mit einem vorgebbaren Querabstand nach außen ab. Ferner ist außen auf dem akustischen Dichtrahmen die Abdeckplatte bevorzugt derart angebracht, insbesondere aufgesetzt, dass von ihr die die von dem akustischen Dichtrahmen ringsum eingeschlossene Außenfläche der Gerätewand schallisolierend abgedeckt ist.

Insbesondere besteht der akustische Dichtrahmen zumindest teilweise aus einem Luftschall absorbierenden und/oder reflektierenden Dichtmaterial. Dadurch lässt sich der Spalt in dem Randbereich der Abdeckplatte einwandfrei akustisch isolieren und eine geschlossene Isolierhülle aus der Kombination von akustischem Dichtrahmen und Abdeckplatte für die jeweilige Gerätewand bereitstellen, so dass der Schalldurchgang durch die Gerätewand in ausreichendem Maß reduziert werden kann.

Insbesondere wenn der akustische Dichtrahmen aus einem schallabsorbierenden Material beziehungsweise Werkstoff, insbesondere elastisch und/oder plastisch verformbaren Werkstoff, bevorzugt Schaumstoff, Absorptionsvlies oder -filz, besteht, können Schallwellen aus dem Inneren des von Gerätewänden umgrenzten Raums absorbiert, das heißt geschluckt werden.

Der akustische Dichtrahmen ist nach einer vorteilhaften Weiterbildung der Erfindung insbesondere durch ein Struktur- oder Flächenelement, insbesondere eine akustische und gegebenenfalls zusätzlich thermische Isolationsmatte, gebildet, die eine Durchbruchsöffnung aufweist. Diese Durchbruchsöffnung ist durch die Abdeckplatte verschlossen. Der akustische Dichtrahmen weist anders ausgedrückt vorzugsweise eine die Durchbruchsöffnung ringsum einschließende, insbesondere im Wesentlichen rechteckförmige, Geometrieform auf und ist insbesondere auf einem zugeordneten Randbereich der jeweiligen Gerätewand aufgesetzt. Dabei ist der akustische Dichtrahmen auf der jeweiligen Gerätewand zweckmäßigerweise derart angebracht, dass seine Durchbruchsöffnung über einer etwaig vorhandenen, dreidimensional konturierten, insbesondere unebenen oder nach außen abstehenden, Außenfläche der Gerätewand zu liegen kommt. Während der akustische Dichtrahmen vorzugsweise auf einer im Wesentlichen planflächigen Außenfläche, insbesondere Randbereich der jeweiligen Gerätewand, weitgehend vollflächig aufliegt, ist die Abdeckplatte über der Durchbruchsöffnung mit der dreidimensionalen Formgebung, insbesondere unebenen oder nach außen abstehenden Außenfläche, der Gerätewand angeordnet und deckt diese vorzugsweise von außen her auf einem Randbereich des akustischen Dichtrahmens um dessen Durchbruchsöffnung herum überlappend aufsitzend ab.

Auf diese Weise kann die Abdeckplatte insbesondere eine relativ geringe Dicke, insbesondere eine geringere Schichtdicke, als das Material des akustischen Dichtrahmens aufweisen. Sie kann deshalb über der Gerätewand an dem oder in dem akustischen Dichtrahmen dessen Durchbruchsöffnung verschließend dort verbaut werden, wo außen - insbesondere aufgrund einer Nach-Außen-Wölbung der Gerätewand - eine geringere Bauraumausdehnung als in den übrigen Bereichen der Gerätewand zur Verfügung steht, um vorgegebene Geräteabmessungen einhalten zu können. Bei einer Geschirrspülmaschine ist dies beispielsweise der zentrale Bereich der Deckenwandung des Spülbehälters, da die Deckenwandung für ein verbessertes Abtropfverhalten von auf sie in dem Spülraum des Spülbehälters versprühte Flüssigkeitströpfchen nach außen konvex gewölbt ist. Die Abdeckplatte kann dabei in vorteilhafter Weise im Wesentlichen planflächig ausgebildet sein.

Es ist somit kein speziell gefertigtes Formteil wie zum Beispiel ein vorgeprägtes Absorptionsvlies, das heißt dreidimensional geformtes Prägevlies, mehr erforderlich, das vollflächig auf die gesamte Außenfläche der jeweiligen Gerätewand aufgelegt wird sowie dessen unterseitige Auflagekontur im Wesentlichen komplementär zur Außenkontur der Gerätewand - im Fall einer Geschirrspülmaschine Spülbehälterwand - ausgebildet ist, was seine Herstellung aufwendig und kostenintensiv macht. Da demgegenüber jetzt mittels der Kombination aus akustischem Dichtrahmen und Abdeckplatte insgesamt für die jeweilige Gerätewand eine akustische Isolationshülle weitgehend unabhängig von der räumlichen Formgebung, insbesondere Nach-Außen- und/oder Nach-Innen-Erhebungen, der jeweiligen Gerätewand senkrecht zu deren Lageebene betrachtet, bereitstellbar ist, ist durch das erfindungsgemäße Geräuschreduzierungssystem aus akustischem Dichtrahmen und Abdeckplatte die Massenfertigung von Haushaltsgeräten, insbesondere Geschirrspülmaschinen, vereinfacht. Insbesondere ist die Lagerhaltung vereinfacht. Denn jetzt ist es nicht mehr erforderlich, dass für unterschiedliche Höhenprofile von Gerätewänden jeweils spezifisch dreidimensional konturierte Schallisolationsformteile vorrätig gehalten werden. Zudem lässt sich durch das erfindungsgemäße Geräuschreduzierungssystem aus akustischem Dichtrahmen und Abdeckplatte gegenüber einem einzelnen, die jeweilige Gerätewand außenseitig ganz abdeckenden, vorgeprägten Formteil eine zumindest etwa gleich effiziente oder sogar verbesserte Schallisolationswirkung sicherstellen.

Es genügt bei einem erfindungsgemäßen Geräuschreduzierungssystem in vorteilhafter Weise, wenn die Abdeckplatte insbesondere aus einem Material gefertigt ist, das in erster Linie eine Luftschall-Dämmung, also eine Reflexion des in dem Spalt herrschenden Luftschalls bewirkt. Ein solcher im Wesentlichen luftschalldämmender Werkstoff kann insbesondere aus Fasern, bevorzugt Baumwoll-, Kenaf-, und/oder Kunstfasern wie zum Beispiel Polyesterfasern, oder aus geprägtem Vlies oder Filz, Pappe, und/oder Kunststoff, und/oder Metall, hergestellt sein. Das Material, das beispielsweise aus Fasern wie Baumwoll-, Kenaf- und/oder Kunstfasern, zum Beispiel Polyesterfasern, geprägtem Vlies oder Filz, Pappe, und/oder aus einem nicht aus Fasern aufgebauten Kunststoffmaterial oder Metall bestehen kann, kann jedoch gegebenenfalls auch schalldämpfende, also schallabsorbierende Eigenschaften haben. Wenn die Abdeckplatte aus geprägtem Vlies, insbesondere planflächig geprägten Vliesmatte hergestellt ist, so ist diese Variante materialeinsparender, in der Herstellung einfacher und kostengünstiger in einem Vergleich zu einem die gesamte Außenfläche der jeweiligen Gerätewand belegenden, konturierten Prägevlies.

Zum Beispiel in dem jeweiligen Raum, insbesondere Behandlungsraum, wie beispielsweise in dem Spülraum des Spülbehälters einer Geschirrspülmaschine entstehender störender Luftschall überträgt sich über eine Gerätewand in den genannten Spalt, und/oder durch Schwingungen der jeweiligen Gerätewand erzeugter Luftschall wird in den in den Freiraum zwischen der jeweiligen Gerätewand und der mit Querabstand zu ihr, vorzugsweise etwa parallel zu ihr, angeordneten Abdeckplatte abgestrahlt, dort aber durch die Abdeckplatte zumindest teilweise reflektiert und/oder absorbiert. Durch eine schalldichte Abdichtung des Spalts in dem Randbereich der Abdeckplatte wird verhindert, dass sich der Luftschall ungehindert nach außen ausbreiten kann. Als Dichtmaterial für den akustischen Dichtrahmen kommt ein vor allem schallabsorbierendes Material, etwa ein Schaumstoff oder ein Absorptionsvlies wie zum Beispiel ein Polyester- und/oder Baumwollvlies in Frage. Das Dichtmaterial kann natürlich auch schalldämmend wirken, wobei seine akustische Dichtfunktion gegebenenfalls auch allein auf dieser Eigenschaft beruhen kann. Die Spaltbreite des zwischen der Abdeckplatte und einer Gerätewand vorhandenen Spalts kann ebenfalls relativ klein gehalten werden, und beispielsweise nur einige Millimeter betragen. Insgesamt kann somit der Platzbedarf der vorgeschlagenen Schallisolation in einer quer zur Lageebene der Gerätewand verlaufenden Richtung gesehen auf nur wenige Millimeter reduziert und damit das Raumangebot innerhalb des Gehäuses des Haushaltsgeräts vergrößert werden.

Das den akustischen Dichtrahmen teilweise oder ganz bildende Dichtmaterial, das beispielsweise ein schallabsorbierender Schaumstoff oder ein Absorptionsvlies wie zum Beispiel ein Baumwoll- und/oder Polyestervlies ist, ist vorzugsweise elastisch und/oder plastisch verformbar. Dadurch können in vorteilhafter Weise Unebenheiten in einer Gerätewand, etwa darin vorhandene Mulden oder Vorsprünge, ausgeglichen werden. Eine exakt zur räumlichen Form der Gerätewand komplementäre Ausgestaltung des akustischen Dichtrahmens, um einen akustisch dichten Verschluss des Spalts zu gewährleisten, ist nicht erforderlich. Ein solches Material kann insgesamt oder beispielsweise zusammen mit einem versteifenden Material, beispielsweise einem Metall und/oder einem Kunststoff, einen akustischen Dichtrahmen bilden. Eine besonders platzsparende Anordnung ist insbesondere dann gegeben, wenn der akustische Dichtrahmen zumindest teilweise innerhalb des Spalts angeordnet ist. Die Spaltbreite des Spalts kann dann in einfacher Weise vorzugsweise durch die Dicke des akustischen Dichtrahmens vorgegeben sein.

Bei einer besonders bevorzugten Ausführungsvariante ist an der wenigstens einen Gerätewand eine insbesondere als Bitumenschicht ausgebildete Entdröhnschicht vorhanden. Eine solche Schwerschicht dient dazu, Schwingungen der jeweiligen Gerätewand zu dämpfen, welche beispielsweise durch eine mechanische Kopplung der Gerätewand mit einem vibrierenden Bauteil, etwa einem Motor, oder, wie dies bei einer Geschirrspülmaschine der Fall ist, durch innenseitig auf die Spülbehälterwand auftreffende Wasserstrahlen hervorgerufen werden.

Eine Abdeckplatte und ein ihr zugeordneter akustischer Dichtrahmen decken eine Gerätewand möglichst weitgehend ab, um einen ausreichenden Schallschutz zu gewährleisten. In diesem Sinne ist es gegebenenfalls auch vorteilhaft, einen Eckbereich des Raums des erfindungsgemäß ausgebildeten Haushaltsgeräts, also einen Bereich, an dem zwei benachbarte Gerätewände des Haushaltsgeräts aneinanderstoßen, mit einem Schallschutz der vorgeschlagenen Art, also mit einer der jeweiligen Gerätewand mit einem vorgegebenen Spaltabstand vorgesetzten Abdeckplatte und einem akustischen Dichtrahmen zum Abdecken beziehungsweise Abdichten des Randspalts zwischen dem Randbereich der Abdeckplatte und der Außenfläche der Gerätewand zu versehen.

Der akustische Dichtrahmen und die Abdeckplatte können nach einer vorteilhaften Weiterbildung der Erfindung auf herstellungstechnisch einfache Weise miteinander fixiert, insbesondere miteinander - zum Beispiel durch Klammern - mechanisch befestigt und/oder verklebt sein. Eine Fixierung, insbesondere mechanische Befestigung und/oder Verklebung, kann auch für die mittel- oder unmittelbare Fixierung des akustischen Dichtrahmens an einer Gerätewand vorgesehen werden.

Zusätzlich oder unabhängig hiervon kann eine vorteilhafte Befestigung von akustischem Dichtrahmen und Abdeckplatte dadurch bewerkstelligt sein, dass diese in einem zwischen einer Gerätewand und einer diese Gerätewand flankierenden Außengehäusewand des Haushaltsgeräts vorhandenen Spaltraum formschlüssig gehalten sind. Bei entsprechender Abmessung von Abdeckplatte und akustischem Dichtrahmen werden diese klemmend in dem Spaltraum gehalten, so dass gegebenenfalls auf eine Verklebung des akustischen Dichtrahmens mit der Gerätewand beziehungsweise einer dort vorhandenen Entdröhnmatte und auf eine gegenseitige Verklebung von akustischem Dichtrahmen und Abdeckplatte verzichtet werden kann.

Bei einer weiteren bevorzugten Ausgestaltung ist keine separate Abdeckplatte vorgesehen. Diese wird vielmehr von einer Gehäusewand, insbesondere Außengehäusewand, des Haushaltsgeräts gebildet. Die Außenfläche der Abdeckplatte, die beispielsweise aus Kunststoff oder aus Metall bestehen kann, ist zweckmäßigerweise optisch ansprechend gestaltet, etwa mit einer Oberflächenbeschichtung versehen. Mit anderen Worten ausgedrückt kann die Abdeckplatte also zumindest einen Teil der Gehäusewand, insbesondere Außengehäusewand, des Haushaltsgeräts bilden oder ersetzen.

Die vorstehend erläuterten und/oder in den Unteransprüchen wiedergegebenen vorteilhaften Aus- und Weiterbildungen der Erfindung können - außer zum Beispiel in den Fällen eindeutiger Abhängigkeiten oder unvereinbarer Alternativen - einzeln oder aber auch in beliebiger Kombination miteinander zur Anwendung kommen.

Die Erfindung und ihre vorteilhaften Aus- und Weiterbildungen sowie deren Vorteile werden nachfolgend anhand von Zeichnungen näher erläutert.

Es zeigen jeweils in einer schematischen Prinzipskizze:
- Fig. 1: exemplarisch für ein Haushaltsgerät eine Geschirrspülmaschine in perspektivischer Darstellung, die nach dem erfindungsgemäßen Konstruktionsprinzip ausgebildet ist;
- Fig. 2: in perspektivischer Darstellung einen Spülbehälter der Geschirrspülmaschine von Fig. 1, an dessen Behälterwand außenseitig ein akustischer Dichtrahmen und eine Abdeckplatte, nach einer ersten vorteilhaften Ausführungsvariante des erfindungsgemäßen Konstruktionsprinzips angebracht sind;
- Fig. 3: in perspektivischer Darstellung einen Teil eines Spülbehälters der Geschirrspülmaschine von Fig. 1, bei dem ein akustischer Dichtrahmen und eine Abdeckplatte nach einer zweiten vorteilhaften Variante des erfindungsgemäßen Konstruktionsprinzips an einem Eckbereich des Spülbehälters vorhanden sind;
- Fig. 4: einen Schnitt entsprechend Linie IV-IV in Fig. 2 senkrecht zu einer Spülbehälterseitenwand, wobei eine in Fig. 2 nicht gezeigte Außengehäusewand der Geschirrspülmaschine hinzugefügt wurde; und
- Fig. 5: schematisch in perspektivischer Darstellung die Deckenwandung des Spülbehälters der Geschirrspülmaschine von Fig. 1, auf der außen ein akustischer Dichtrahmen mit zugehöriger Abdeckplatte unter Bildung einer vorteilhaften Schallisolierungsanordnung aufgebracht ist.

In den Fig. 1 bis 5 sind einander entsprechende Teile mit denselben Bezugszeichen versehen. Dabei sind nur diejenigen Bestandteile einer Geschirrspülmaschine mit Bezugszeichen versehen und erläutert, welche für das Verständnis der Erfindung erforderlich sind. Es versteht sich von selbst, dass die erfindungsgemäß ausgebildete Geschirrspülmaschine weitere Teile und Baugruppen umfassen kann.

Fig. 1 zeigt als Beispiel eines Haushaltsgeräts eine Geschirrspülmaschine 1, welche einen Spülbehälter 2 umfasst. Dessen Innenraum bildet einen zur Aufnahme von Spülgut dienenden Spülraum 3, der exemplarisch für einen von Gerätewänden 4 umgrenzten Raum 5 eines Haushaltsgeräts 1 ist. Dieser Spülraum 3 weist eine vorderseitige, von einer Tür 11 verschließbare Beladeöffnung 12 auf. Ein in dem Raum 5 aufgrund beispielsweise einer Behandlung von Gegenständen wie Geschirr entstehender Luftschall soll daran gehindert werden, über die Gerätewände 4, also bei einer Geschirrspülmaschine 1 über die den Spülraum 3 umgrenzenden Behälterwände 6, nämlich eine obere Behälterwand 6a, zwei seitliche Behälterwänden 6b, eine untere Behälterwand 6c und eine in den Abbildungen nicht sichtbaren Rückwand, nach außen zu dringen. Zu den Gerätewänden zählt insbesondere auch die Tür 11, insbesondere deren dem Spülraum 3 zugewandte Innentür. Aus Gründen der Vereinfachung und stellvertretend für diese den jeweiligen Raum, insbesondere Behandlungsraum, eines Haushaltsgeräts begrenzenden Gerätewände wird im Folgenden auf einen Spülbehälter und eine diesen umgrenzende Behälterwand 6 Bezug genommen. Zumindest ist die Deckenwandung 6a außenseitig mit einer Luftschallisolation versehen, welche eine Abdeckplatte 8 und einen akustischen Dichtrahmen 9 umfasst. Besonders vorteilhaft sind die Deckenwandung und zusätzlich die beiden Seitenwände 6b sowie die Bodenwandung 6c des Spülbehälters 2, vorzugsweise alle Spülbehälterwände 6, jeweils mit einer derartigen Luftschallisolation belegt.

Wie Fig. 2 bis 4 zu entnehmen ist, ist die Abdeckplatte 8 unter Freilassung eines Spalts 10 an der Außenfläche 7 der Behälterwand 6 angeordnet. Die Abdeckplatte 8 ist der Behälterwand 6 mit einem vorgebbaren Querabstand 21 vorgesetzt und liegt zu dieser weitgehend parallel. Sie überdeckt die Behälterwand 6 im Wesentlichen vollständig, um eine möglichst gute Schallisolation zu erreichen. Der seitlich geöffnete Spalt 10 ist mit Hilfe des in einem Randbereich 13 der Abdeckplatte 8 angeordneten akustischen Dichtrahmens 9 abgedichtet. Der akustische Dichtrahmen 9 besteht zumindest teilweise, vorzugsweise vollständig aus einem luftschallabsorbierenden und/oder reflektierenden Dichtmaterial, wobei hier beispielsweise ein schallabsorbierender Schaumstoff mit vorzugsweise geschlossenen Poren, und/oder Absorptionsvlies wie zum Beispiel Baumwoll- und/oder Polyestervlies in Frage kommt. Insbesondere kann für das Dichtmaterial des akustischen Dichtrahmens 9 ein Werkstoff mit vor allem schallabsorbierenden Eigenschaften, insbesondere ein elastisch und/oder plastisch verformbarer Werkstoff, bevorzugt Schaumstoff, oder Absorptionsvlies, verwendet sein.

Der akustische Dichtrahmen 9 kann als vorgefertigtes Teil vorliegen und an der Außenfläche 7 einer Behälterwand 6 angebracht sein. Eine andere Möglichkeit besteht darin, dass der akustische Dichtrahmen 9 etwa in Form einer zunächst zähflüssigen, sich später verfestigenden Masse auf die Außenfläche 7 aufgebracht wird. Die Abdeckplatte kann dann, beispielsweise noch in einem zähflüssigen Zustand des akustischen Dichtrahmens 9 an diesen angedrückt und mit diesem zum Beispiel stoffschlüssig verbunden werden. In einem zähflüssigen Zustand ist der akustische Dichtrahmen 9 beziehungsweise das ihn bildende Dichtmaterial im Wesentlichen plastisch verformbar, so dass Unebenheiten der Außenfläche 7, die etwa durch konstruktionsbedingte Mulden oder Sicken in einer Behälterwand 6 entstehen, ausgeglichen werden. Im Falle eines vorgefertigten akustischen Dichtrahmens 9 kann dieser ebenfalls aus einem - elastisch und/oder plastisch - verformbaren Dichtmaterial bestehen, so dass ein Ausgleich von Unebenheiten der Außenfläche 7einer Behälterwand 6 möglich ist.

In dem Ausführungsbeispiel von Fig. 2 weist der akustische Dichtrahmen 9 eine im Wesentlichen rechteckförmige Geometrieform auf und sitzt mit einer im Wesentlichen planflächigen Kontaktfläche auf der jeweiligen Behälterwand 6 auf. Er überdeckt die Randbereiche der im Wesentlichen rechteckförmigen Behälterwand 6 und steht gegenüber deren Außenfläche 7 mit einem vorgebbaren Querabstand 21 nach außen ab. Außen auf dem akustische Dichtrahmen 9 ist die Abdeckplatte 8 aufgesetzt, die die von dem akustischen Dichtrahmen 9 ringsum eingeschlossene Außenfläche 7' (siehe auch Fig. 5) der Behälterwand 6 schallisolierend überdeckt.

Das den akustischen Dichtrahmen 9 zumindest teilweise bildende Dichtmaterial ist in erster Linie ein den in dem Spalt 10 herrschenden Luftschall absorbierendes Material, beispielsweise ein bereits weiter oben erwähnter Schaumstoff oder ein anderes, Unstetigkeitsstellen in Form von Poren aufweisendes Material. Die Abdeckplatte 8 dient in erster Linie dazu, einen aus dem Spülbehälter 2 und/oder von der Behälterwand in den Spalt 10 übertragenen Luftschall daran zu hindern, sich weiter auszubreiten und in die Umgebung zu gelangen. Dies kann zunächst durch ein schalldämmendes, das heißt schallreflektierendes Plattenmaterial gewährleistet werden. Hier kommen beispielsweise Kunststoff- und/oder Metallplatten in Frage. Daneben können auch aus Fasern wie Baumwolle-, Kenaf- und/oder Kunststofffasern, beispielsweise Polyesterfasern, sowie aus Pappe gebildete Abdeckplatten 8 Verwendung finden. Auf Grund ihrer faserartigen, Mikrohohlräume aufweisenden Struktur weisen solche Platten gegebenenfalls auch schalldämpfende, also schallabsorbierende Eigenschaften auf.

Die Entstehung von Luftschall in dem Spalt 10 wird bei einer optionalen bevorzugten Ausgestaltung dadurch reduziert, dass an der Außenfläche 7 einer Behälterwand 6 eine Entdröhnschicht 14 angebracht, beispielsweise angeklebt ist, wobei hier vor allen Dingen Bitumenmatten zum Einsatz kommen, die auf Grund ihrer Masse eine gute Körperschallbeziehungsweise Schwingungsdämpfung der Behälterwände 6 bewirken. Die Entdröhnschicht 14 überdeckt den von dem akustischen Dichtrahmen 9 umgrenzten Bereich der Außenfläche 7 der Behälterwand 6. Der akustische Dichtrahmen 9 kann unmittelbar an der Außenfläche 7 fixiert, etwa angeklebt sein, sofern die Entdröhnschicht nicht größer ist als der von dem akustischen Dichtrahmen 9 umgrenzte Flächenbereich der Außenfläche 7. Denkbar ist aber auch, dass sich die Entdröhnschicht 14 weiter nach außen erstreckt, so dass der akustische Dichtrahmen 9 an der Entdröhnschicht 14 anliegt, somit mittelbar mit der Behälterwand 6 verbunden ist (siehe Fig. 4, linke Hälfte).

Die genannten Teile, also die Abdeckplatte 8, der akustische Dichtrahmen 9, gegebenenfalls die Entdröhnschicht 14 und die Behälterwand 6, können auf einfache Weise durch eine Verklebung aneinander fixiert werden. Zusätzlich oder unabhängig zu einer Verklebung können selbstverständlich auch andere Befestigungsarten wie zum Beispiel mechanische Fixierungen zweckmäßig sein. Ein die genannten Teile aufnehmender Spaltraum 15, der zwischen einer Behälterwand 6 und einer diese flankierenden Gehäusewand 16, insbesondere Außengehäusewand, vorhanden ist, kann so bemessen sein, dass zwischen der Abdeckplatte 8 und der Gehäusewand 16 ein Zwischenraum 17 vorhanden ist. Die Gehäusewand 16' kann aber auch, wie dies in Fig. 4, linke Hälfte dargestellt ist, ohne Freilassung eines Zwischenraums an der Abdeckplatte 8 anliegen. In diesem Falle ist eine Verklebung von Abdeckplatte 8 und akustischem Dichtrahmen 9 nicht unbedingt erforderlich, da hier die genannten Teile formschlüssig beziehungsweise klemmend in dem Spaltraum 15 von der Behälterwand 6 und der mit vorgegebenem Querabstand zu ihr angeordneten Gehäusewand 16 gehalten sind.

Wie aus Fig. 3 ersichtlich ist, kann auch ein Eckbereich 18, an dem zwei benachbarte Behälterwände 6 aneinanderstoßen, von einer Abdeckplatte 8' überdeckt sein, wobei sich ein Teilstück 19 des akustischen Dichtrahmens 9, das in Fig. 3 durch eine gestrichelte Linie 20 angedeutet ist, in einen zwischen der Abdeckplatte 8' und dem Eckbereich 18 vorhandenen Spalt 10' hinein erstreckt. Das Teilstück 19 kann als separates Teil oder einstückig mit einem oder mehreren Rahmen 9 ausgebildet sein.

Nach einer vorteilhaften Ausführungsvariante kann ein Teil oder die gesamte Gehäusewand, insbesondere Außengehäusewand wie zum Beispiel 16, weggelassen sein. In anderen Worten ausgedrückt bildet dann die Abdeckplatte 8 wie zum Beispiel teilweise oder ganz eine Außengehäusewand der Geschirrspülmaschine, das heißt die Abdeckplatte 8 ersetzt zumindest teilweise die Außengehäusewand 16.

Insbesondere kann der akustische Dichtrahmen 9 durch ein vorzugsweise schallabsorbierendes Struktur- oder Flächenelement gebildet sein, das in seiner räumlichen Struktur oder in seinem Flächeninneren einen von Randbereichen des Struktur- oder Flächenelements umschlossenen Durchbruch aufweist. So kann als akustischer Dichtrahmen 9 beispielsweise ein vorzugsweise schallabsorbierendes Schaumstoff- oder Vlieselement, insbesondere eine im Wesentlichen flächige Schaumstoff- oder Vliesmatte, bevorzugt Baumwollvlies- und/oder Polyestervliesmatte, vorgesehen sein, die - vorzugsweise etwa in einem Zentralbereich ihrer Flächenausdehnung - durchgestanzt ist und somit eine von stehengebliebenen Randbereichen des Schaumstoff- oder Vlieselements umschlossene Durchbruchsöffnung aufweist. Das schallabsorbierende Struktur- oder Flächenelement kann dabei insbesondere durch ein bereits in der Konstruktion des jeweiligen Haushaltsgeräts, insbesondere der Geschirrspülmaschine, sowieso schon vorhandenes Bauteil gebildet sein. In dieses wird an einer Stelle, an der außen an dem Spülbehälter zur Einhaltung vorgegebener Geräteabmessungen wenig Platz zur Verfügung steht, der Durchbruch beziehungsweise Ausschnitt vorgesehen. Eine solche Stelle kann beispielsweise dort sein, wo eine Wandung des Spülbehälters eine nach außen weisende Wölbung oder Ausbuchtung aufweist. Zum Beispiel ist die Deckenwandung des Spülbehälters etwa in einem zentralen Bereich nach außen gewölbt, um ihrer Innenwandfläche in dem Spülraum eine konvexe Form zu geben, so dass von ihr auf sie bei einem jeweiligen flüssigkeitsführenden Teilspülgang versprühte Spülflüssigkeit zu den vertikalen Seitenwandungen und/oder der vertikalen Rückwand des Spülbehälters verbessert ablaufen und von diesen dann nach unten zu dem Boden des Spülbehälters strömen kann. Dadurch ist ein Abtropfen von Spülflüssigkeit von der Innwandfläche der Deckenwandung auf Spülgut, das in einem in dem Spülraum angeordneten Aufnahmekorb aufbewahrt ist, gegenüber dem Fall einer planflächigen Deckenwandung reduziert oder weitgehend vermieden, was nach Abschluss des Klarspülgangs eines gestarteten Geschirrspülprogramms während dessen abschließenden Trocknungsgang die Trocknung des Spülguts in dem Spülraum verbessert. Auch ist durch diese Formgebung, das heißt Nach-Außen-Wölbung der Deckenwandung des Spülbehälters, mehr Platz zum Beispiel zum Unterbringen einer Dachbrause in dem Spülraum an diesem zentralen Bereich der Deckenwandung bereitgestellt. Es steht also mehr Raumhöhe in dem Spülraum zur Verfügung. So kann beispielsweise auch eine Besteckschublade in dem Spülraum oberhalb des üblicherweise vorhandenen oberen Geschirrkorbs zusätzlich untergebracht werden. Die Durchbruchsöffnung beziehungsweise Aussparung eines derartig ausgebildeten akustischen Dichtrahmens 9 ist dann mit einer Abdeckplatte 8 von außen verschlossen. Dieser kann beispielsweise auf die Außenflächen der stehengebliebenen Abschnitte eines solchen durchgestanzten oder ausgeschnittenen akustischen Dichtrahmens 9 mit einem Randbereich überlappend aufgelegt sein. Für die Abdeckplatte 8 genügen schalldämmende Materialien, um eine schallisolierende Gesamtkonstruktion sicherzustellen. So kann die Abdeckplatte 8 beispielsweise aus Pappe beziehungsweise Karton, Fasern wie zum Beispiel Baumwolle, Kenaf, Polyester, und/oder Kunststoff hergestellt sein. Die Schichtdicke der Abdeckplatte 8 kann in vorteilhafter Weise dünner, insbesondere 1/6 bis ½ Mal dünner, als die Schichtdicke des schallabsorbierenden Struktur- oder Flächenelements gewählt sein, und trotzdem lässt sich eine Gesamtkonstruktion aus vorzugsweise schallabsorbierendem Rahmenelement beziehungsweise Dichtelement und dessen Durchbruch verschließenden, vorzugsweise schalldämmenden Abdeckplatte 8 bereitstellen, die ausreichend schallisolierend wirkt. Denn von der jeweiligen Gerätewand wie zum Beispiel Deckenwandung des Spülbehälters abgegebene oder transferierte Schallwellen werden von der Abdeckplatte 8 nach innen zur Gerätewand und/oder zu dem Rahmenelement reflektiert und von diesem teilweise oder ganz absorbiert. Die Abdeckplatte 8 ergänzt das außen auf der jeweiligen Gerätewand aufsitzende akustische Dichtelement, das gegenüber der von ihm ringsum eingeschlossenen Außenfläche der Gerätewand mit einem vorgebbaren Querabstand nach außen absteht, derart, dass zwischen der Gerätewand, dem Dichtelement und der Abdeckplatte 8 ein Hohlraum beziehungsweise Spalt (siehe 10 in Fig. 4) eingeschlossen ist. Dadurch ist eine einwandfreie Schallkapselung der jeweiligen Gerätewand gebildet. Gegebenenfalls kann das Material des akustischen Dichtrahmens 9 und der Abdeckplatte 8 auch thermisch isolierend ausgebildet sein, so dass zusätzlich die Energieeffizienz der Geschirrspülmaschine bei deren Betrieb gegenüber dem Fall verbessert werden kann, dass auf der jeweilige Behälterwand nur eine Bitumenmatte aufgebracht ist.

Fig. 5 zeigt schematisch in perspektivischer Darstellung die Deckenwandung 23 des Spülbehälters der Geschirrspülmaschine 1 von Fig. 1. Sie ist in einem Zentralbereich nach außen, das heißt konvex gewölbt. Außen auf der Deckenwandung 23 sitzt außenseitig als Entdröhnschicht 14 eine Bitumenmatte auf. Diese kann zum Beispiel mittels eines Klebemittels an der Außenfläche der Deckenwandung 23 befestigt sein. Gegebenenfalls kann sie nach einer alternativen Ausführungsvariante auf der Deckenwandung 23 lose aufgelegt und dort in sonstiger Weise lagefixiert sein. Außen auf die mit der Bitumenmatte 23 belegten Deckenwandung 23 ist ein vornehmlich schallabsorbierendes Strukturelement oder Flächenelement 24, insbesondere eine Vlies-, bevorzugt Baumwoll- oder Polyestervlies-, oder eine Schaumstoffschicht, aufgelegt. Es kann dabei auf die Entdröhnschicht 14 nur lose aufgelegt, bevorzugt aber auf die Entdröhnschicht 14 aufgeklebt, oder auf ihr in sonstiger Weise lagefixiert sein. Es ist in einem Zentralbereich dort, wo die Deckenwandung ihre Ausbuchtung beziehungsweise Auswölbung nach außen aufweist, mit einer Durchbruchsöffnung 22 versehen. Diese wird von außen durch eine Abdeckplatte 8 verschlossen, der auf einen Randbereich des schallabsorbierenden Struktur- oder Flächenelements 24 außenseitig aufgesetzt wird, die die Durchbruchsöffnung 22 ringsum umgibt.

In der Fig. 5 ist dieser Randbereich, entlang deren Verlauf die Abdeckplatte 8 außen auf dem Struktur- oder Flächenelement 24 kontaktierend aufsitzt, strichpunktiert eingezeichnet und mit dem Bezugszeichen 26 versehen. Der Randbereich 26 bildet also den Überlappungsbereich zwischen der Abdeckplatte 8 und dem Material des Strukturoder Flächenelements 24.

In dem Ausführungsbeispiel von Fig. 5 sind die Durchbruchsöffnung 22 sowie korrespondierend dazu die Abdeckplatte 8 etwa kreisförmig ausgebildet. Es sind selbstverständlich für die Durchbruchsöffnung 22 sowie die Abdeckplatte 8 andere Geometrieformen möglich. Für die Abdeckplatte 8 ist ein vornehmlich schallreflektierendes Material wie zum Beispiel Zellulose, insbesondere Pappe, Karton, und/oder geprägtes Vlies, insbesondere Baumwoll-, Kenaf, und/oder Polyestervlies, Kunststoff, und/oder Metall gewählt. Die Abdeckplatte 8 weist eine Schichtdicke 25 auf, die kleiner, insbesondere zwischen 10 und 50 %, geringer als die Schichtdicke 21 des vornehmlich schallabsorbierenden Struktur- oder Flächenelements 24 ist. Dadurch können vorgegebene Höhenabmessungen für die Gesamtkonstruktion der Geschirrspülmaschine auch dort, wo die Deckenwandung deren Spülbehälters nach außen gewölbt ist, eingehalten und dennoch eine einwandfreie Schallisolierung beziehungsweise Schallabschirmung des Spülraums in dem Bereich der Deckenwandung sichergestellt werden. Die Schichtdicke 25 der Abdeckplatte 8 ist vorzugsweise zwischen 1 und 5 mm gewählt. Die Wanddicke 21 des Struktur- oder Flächenelements 24 ist insbesondere zwischen 5 und 30 mm gewählt.

Die Schichtdicke 25 der Abdeckplatte 8 kann zweckmäßigerweise derart dünn gewählt sein, dass die Lageebene, die die Abdeckplatte 8 in seinem Endmontagezustand auf dem Struktur- oder Flächenelement 24 einnimmt, insbesondere annäherungsweise in derselben Höhenlage liegt, in der die Außenflächen der die Durchbruchsöffnung 22 ringsum umgebenden Randbereiche 13 des Struktur- oder Flächenelements 24 angeordnet sind. Die Gesamtkonstruktion aus dem Struktur- oder Flächenelement 24 sowie dem Deckel beziehungsweise der Deckschicht zur Abdeckung der Durchbruchsöffnung 22 weist somit bei einer derartigen Konstruktion und Schichtdickenwahl für die Abdeckplatte 8 eine annäherungsweise ebene beziehungsweise plane Außenoberfläche auf, die eine maximal zulässige Höhenobergrenze nicht überschreitet.

Wenn für das Struktur- oder Flächenelement 24 ein schallabsorbierendes Material wie zum Beispiel Schaumstoff und für die Abdeckplatte 8 ein schallreflektierendes Material wie zum Beispiel geprägtes Vlies, ein sonstiges Fasermaterial, Pappe, und/oder Kunststoff und/oder Metall gewählt ist, ist ein "Feder-Dämpfer"-Verbundsystem bereitgestellt, dass trotz der Einsparung an Platzbedarf und Material eine einwandfreie Schallisolierung bewirkt.

Die zu Fig. 5 in Bezug auf die Deckenwandung erläuterte Konstruktion und Ausführungen lassen sich selbstverständlich auch auf die Schallisolierung anderer Gerätewände eines Haushaltsgeräts übertragen. So kann beispielsweise auch die Außenseite der Innenwand (Innentür) der Tür einer Geschirrspülmaschine mit einer erfindungsgemäß ausgebildeten Schallisolation versehen sein. Weiterhin kann vorteilhaft das Gehäuse der Umwälz- oder Abwasserpumpe einer Geschirrspülmaschine oder eines sonstigen Lärm beziehungsweise Geräusch erzeugenden Elements einer Geschirrspülmaschine nach dem erfindungsgemäßen Konstruktionsprinzip mit einer Schallisolation ausgestattet sein.

Verallgemeinert ausgedrückt ist somit bei einem Haushaltsgerät, insbesondere einer Geschirrspülmaschine, mit einem Raum, der von mindestens einer Gerätewand wie zum Beispiel die Deckenwandung 23 begrenzt ist, entlang Randbereichen wie zum Beispiel 13 der jeweiligen Gerätewand 4 ein akustischer Dichtrahmen 9, wie zum Beispiel 24 aus einem Luftschall absorbierenden und/oder reflektierenden Dichtmaterial aufgesetzt. Dieser akustische Dichtrahmen 9 steht gegenüber der von ihm ringsum eingeschlossenen Außenfläche (siehe 7' in Fig. 5) der Gerätewand wie zum Beispiel 23 mit einem vorgebbaren Querabstand wie zum Beispiel 21 nach außen ab. Außen auf den akustischen Dichtrahmen 9 ist eine Abdeckplatte 8 aufgesetzt, die die von dem akustischen Dichtrahmen 9 ringsum eingeschlossene Außenfläche der Gerätewand schallisolierend überdeckt.

Gegebenenfalls ist auch möglich, wenn auch mit höherem Herstellungsaufwand gegenüber einer ebenen Abdeckplatte, dass die Abdeckplatte weitgehend flächenbündig in die Vertiefung des Durchbruchs des akustischen Dichtrahmens eingesetzt wird.

### Bezugszeichenliste

- 1: Geschirrspülmaschine
- 2: Spülbehälter
- 3: Spülraum
- 4: Gerätewand
- 5: Raum
- 6: Behälterwand
- 6a: Behälterwand
- 6b: Behälterwand
- 6c: Behälterwand
- 7: Außenfläche
- 7': Von der Durchbruchsöffnung des akustischen Dichtelements eingeschlossene Außenfläche der Gerätewand
- 8: Abdeckplatte
- 8': Abdeckplatte
- 9: Akustischer Dichtrahmen beziehungsweise Rahmenelement
- 10: Spalt
- 10': Spalt
- 11: Tür
- 12: Beladeöffnung
- 13: Randbereich
- 14: Entdröhnschicht
- 15: Spaltraum
- 16: Gehäusewand; Außengehäusewand
- 16': Gehäusewand; Außengehäusewand
- 17: Zwischenraum
- 18: Eckbereich
- 19: Teilstrich
- 20: Gestrichelte Linie
- 21: Querabstand beziehungsweise Wanddicke des Dichtrahmens
- 22: Durchbruchsöffnung
- 23: Deckenwandung
- 24: Struktur- oder Flächenelement
- 25: Schichtdicke der Abdeckplatte
- 26: Randbereich der Abdeckplatte um die Durchbruchsöffnung herum

- IV-IV: Schnittlinie

## Patentansprüche

1. Haushaltsgerät (1) mit einem, insbesondere in seinem Innenraum vorhandenen, von Gerätewänden (4) umgrenzten Raum (5), insbesondere Geschirrspülmaschine, mit einem Spülraum (3), , wobei an einer Außenfläche (7) zumindest einer Gerätewand (4) unter Freilassung eines Spalts (10) eine Abdeckplatte (8) angeordnet ist, **dadurch gekennzeichnet, dass** der Spalt (10) in einem Randbereich (13) der Abdeckplatte (8) mit Hilfe eines akustischen Dichtrahmens (9) abgedichtet ist.

2. Haushaltsgerät (1) nach Anspruch 1, **dadurch gekennzeichnet, dass** der akustische Dichtrahmen (9) entlang Randbereichen (13) der jeweiligen Gerätewand (4) aufgebracht ist und gegenüber der von ihm ringsum eingeschlossenen Außenfläche (7') der Gerätewand (4) mit einem vorgebbaren Querabstand (21) nach außen absteht und dass außen auf dem akustischen Dichtrahmen (9) die Abdeckplatte (8) derart angebracht, insbesondere aufgesetzt, ist, dass von ihr die die vom akustischen Dichtrahmen (9) ringsum eingeschlossene Außenfläche (7') der Gerätewand (4) schallisolierend abgedeckt ist.

3. Haushaltsgerät (1) nach mindestens einem der vorhergehenden Ansprüche, **dadurch gekennzeichnet, dass** der akustische Dichtrahmen (9) zumindest teilweise aus einem Luftschall absorbierenden und/oder reflektierenden Dichtmaterial besteht.

4. Haushaltsgerät (1) nach Anspruch 3, **dadurch gekennzeichnet, dass** für das Dichtmaterial des akustischen Dichtrahmens (9) ein im Wesentlichen schallabsorbierender Werkstoff, insbesondere elastisch und/oder plastisch verformbarer Werkstoff, bevorzugt Schaumstoff, Absorptionsvlies oder -filz, verwendet ist.

5. Haushaltsgerät (1) nach mindestens einem der vorhergehenden Ansprüche, **dadurch gekennzeichnet, dass** der akustische Dichtrahmen (9) zumindest teilweise innerhalb des Spalts (10) angeordnet ist.

6. Haushaltsgerät (1) nach mindestens einem der vorhergehenden Ansprüche, **dadurch gekennzeichnet, dass** auf der Außenfläche (7) der wenigstens einen Gerätewand (4) eine Entdröhnschicht (14), insbesondere eine Bitumenmatte, vorhanden ist.

7. Haushaltsgerät (1) nach mindestens einem der vorhergehenden Ansprüche, **dadurch gekennzeichnet, dass** sich die Abdeckplatte (8) und der akustische Dichtrahmen (9) über einen Eckbereich (18) des Raums (5) erstrecken.

8. Haushaltsgerät (1) nach mindestens einem der vorhergehenden Ansprüche, **dadurch gekennzeichnet, dass** der akustische Dichtrahmen (9) an der Gerätewand (4) oder an einer auf der Gerätewand (4) aufgebrachten Entdröhnschicht (14) fixiert, insbesondere mechanisch befestigt und/oder angeklebt, ist.

9. Haushaltsgerät (1) nach mindestens einem der vorhergehenden Ansprüche, **dadurch gekennzeichnet, dass** die Abdeckplatte (8) am akustischen Dichtrahmen (9) fixiert, insbesondere mechanisch befestigt und/oder angeklebt, ist.

10. Haushaltsgerät (1) nach mindestens einem der vorhergehenden Ansprüche, **dadurch gekennzeichnet, dass** der akustische Dichtrahmen (9) und die Abdeckplatte (8) in einem Spaltraum (15) zwischen der wenigstens einen Gerätewand (4) und einer zusätzlichen, diese flankierenden Außengehäusewand (16') des Haushaltsgeräts (1) formschlüssig gehalten sind.

11. Haushaltsgerät (1) nach mindestens einem der vorhergehenden Ansprüche, **dadurch gekennzeichnet, dass** die Abdeckplatte (8) zumindest einen Teil der Gehäusewand, insbesondere Außengehäusewand (16), des Haushaltsgeräts (1) bildet oder ersetzt.

12. Haushaltsgerät (1) nach mindestens einem der vorhergehenden Ansprüche, **dadurch gekennzeichnet, dass** die Abdeckplatte (8) aus einem im Wesentlichen luftschalldämmenden Werkstoff, insbesondere aus Fasern, bevorzugt Baumwoll-, Kenaf-, und/oder Polyesterfasern, oder geprägtem Vlies oder Filz, Pappe, und/oder Kunststoff, hergestellt ist.

13. Haushaltsgerät (1) nach mindestens einem der vorhergehenden Ansprüche, **dadurch gekennzeichnet, dass** der akustische Dichtrahmen (9) eine rundum geschlossene, insbesondere im Wesentlichen rechteckförmige, Geometrieform aufweist und auf einem zugeordneten Randbereich (13) der jeweiligen Gerätewand (4) aufgesetzt ist.

14. Haushaltsgerät (1) nach mindestens einem der vorhergehenden Ansprüche, **dadurch gekennzeichnet, dass** das Haushaltsgerät als Geschirrspülmaschine (1) mit einem von Spülbehälterwänden (6a, 6b, 6c) und einer Tür (11) umgrenzten Spülraum (3) ausgebildet ist und dass mindestens eine Spülbehälterwand (6a) und/oder die Türinnenwand der Tür (11) außenseitig mit dem akustischen Dichtrahmen (9) und der Abdeckplatte (8) versehen ist/sind.

15. Haushaltsgerät (1) nach mindestens einem der vorhergehenden Ansprüche, **dadurch gekennzeichnet, dass** der akustische Dichtrahmen (9) durch ein Struktur- oder Flächenelement (24), insbesondere eine akustische und gegebenenfalls zusätzlich thermische Isolationsmatte (24), gebildet ist, die eine Durchbruchsöffnung (22) aufweist, und dass die Durchbruchsöffnung (22) durch die Abdeckplatte (8) verschlossen ist.

16. Haushaltsgerät (1) nach Anspruch 15, **dadurch gekennzeichnet, dass** das Strukturoder Flächenelement (24) aus einem im Wesentlichen luftschallabsorbierenden Material hergestellt ist, insbesondere als Absorptionsvlies ausgebildet ist.

17. Haushaltsgerät (1) nach mindestens einem der vorhergehenden Ansprüche, **dadurch gekennzeichnet, dass** der akustische Dichtrahmen (9) auf der jeweiligen Gerätewand (4) derart aufgesetzt ist, dass seine Durchbruchsöffnung (22) über einer dreidimensional konturierten, insbesondere unebenen oder nach außen abstehenden, Außenfläche (7') der Gerätewand (4) zu liegen kommt.

18. Haushaltsgerät (1) nach mindestens einem der vorhergehenden Ansprüche, **dadurch gekennzeichnet, dass** der akustische Dichtrahmen (9) auf einem im Wesentlichen planflächigen Randbereich (13) der jeweiligen Gerätewand (4) weitgehend vollflächig aufliegt.

19. Haushaltsgerät (1) nach mindestens einem der vorhergehenden Ansprüche, **dadurch gekennzeichnet, dass** die Abdeckplatte (8) im Wesentlichen planflächig ausgebildet ist.

20. Haushaltsgerät (1) nach mindestens einem der vorhergehenden Ansprüche, **dadurch gekennzeichnet, dass** die Abdeckplatte (8) eine geringere Schichtdicke (25) als der akustische Dichtrahmen (9) aufweist.

21. Haushaltsgerät (1) nach mindestens einem der vorhergehenden Ansprüche, **dadurch gekennzeichnet, dass** die Abdeckplatte (8) außen auf dem akustischen Dichtrahmen (9) dessen Durchbruchsöffnung (22) abdeckend mit einem überlappenden Randbereich (26) aufsitzt, insbesondere fixiert, ist.

## Claims

1. Household appliance (1) with a space (5), present in particular in its interior, surrounded by appliance walls (4), in particular a dishwasher with a dishwasher interior (3), wherein a covering plate (8) is arranged on an outer face (7) of at least one appliance wall (4) so as to leave free a gap (10), **characterised in that** the gap (10) is sealed in an edge region (13) of the covering plate (8) with the aid of an acoustic sealing frame (9).

2. Household appliance (1) according to claim 1,
**characterised in that**
the acoustic sealing frame (9) is provided along edge regions (13) of the respective appliance wall (4) and projects outwardly with respect to the outer face (7') of the appliance wall (4), which is enclosed all the way around by the sealing frame, by a predefinable transverse distance (21), and **in that** the covering plate (8) is attached, in particular mounted, to/on the outside of the acoustic sealing frame (9) in such a way that the outer face (7') of the appliance wall (4), which is enclosed all the way around by the acoustic sealing frame (9), is covered by the plate so as to provide noise insulation.

3. Household appliance (1) according to at least one of the preceding claims,
**characterised in that** the acoustic sealing frame (9) is made at least partially from an airborne noise absorbing and/or reflecting sealing material.

4. Household appliance (1) according to claim 3, **characterised in that** a substantially noise-absorbing material, in particular elastically and/or plastically deformable material, preferably foam, absorbent fleece or felt, is used for the sealing material of the acoustic sealing frame (9).

5. Household appliance (1) according to at least one of the preceding claims,
**characterised in that** the acoustic sealing frame (9) is arranged at least partially within the gap (10).

6. Household appliance (1) according to at least one of the preceding claims,
**characterised in that** there is an anti-drumming layer (14), in particular a bitumen mat, on the outer face (7) of the at least one appliance wall (4).

7. Household appliance (1) according to at least one of the preceding claims,
**characterised in that** the covering plate (8) and the acoustic sealing frame (9) extend over a corner region (18) of the space (5).

8. Household appliance (1) according to at least one of the preceding claims,
**characterised in that** the acoustic sealing frame (9) is fixed to the appliance wall (4) or to an anti-drumming layer (14) provided on the appliance wall (4), in particular is mechanically secured and/or glued.

9. Household appliance (1) according to at least one of the preceding claims,
**characterised in that** the covering plate (8) is fixed to the acoustic sealing frame (9), in particular is mechanically secured and/or glued.

10. Household appliance (1) according to at least one of the preceding claims,
**characterised in that** the acoustic sealing frame (9) and the covering plate (8) are positively held in a gap space (15) between the at least one appliance wall (4) and an additional external housing wall (16') of the household appliance (1) which flanks it.

11. Household appliance (1) according to at least one of the preceding claims,
**characterised in that** the covering plate (8) forms or replaces at least part of the housing wall, in particular external housing wall (16), of the household appliance.

12. Household appliance (1) according to at least one of the preceding claims,
**characterised in that** the covering plate (8) is produced from a substantially airborne noise damping material, in particular from fibres, preferably cotton, kenaf, and/or polyester fibres, or embossed fleece or felt, cardboard, and/or plastic.

13. Household appliance (1) according to at least one of the preceding claims,
**characterised in that**
the acoustic sealing frame (9) has an, in particular substantially rectangular, geometric shape which is closed all the way around and is mounted on an associated edge region (13) of the respective appliance wall (4).

14. Household appliance (1) according to at least one of the preceding claims,
**characterised in that**
the household appliance is constructed as a dishwasher (1) with a dishwasher interior (3) surrounded by washing tank walls (6a, 6b, 6c) and a door (11), and that at least one washing tank wall (6a) and/or the inner wall of the door (11) is/are externally provided with the acoustic sealing frame (9) and the covering plate (8).

15. Household appliance (1) according to at least one of the preceding claims,
**characterised in that**
the acoustic sealing frame (9) is formed by a structured or panel element (24), in particular an acoustic and optionally additionally thermal insulation mat (24) which has a through-opening (22), and that the through-opening (22) is closed by the covering plate (8).

16. Household appliance (1) according to claim 15, **characterised in that** the structured or panel element (24) is produced from a substantially airborne noise absorbing material, in particular is constructed as an absorbent fleece.

17. Household appliance (1) according to at least one of the preceding claims,
**characterised in that**
the acoustic sealing frame (9) is mounted on the respective appliance wall (4) in such a way that its through-opening (22) comes to rest over a three-dimensionally contoured, in particular uneven or outwardly projecting, partial area (7') of the appliance wall (4).

18. Household appliance (1) according to at least one of the preceding claims,
**characterised in that**
the sealing frame (9) rests largely completely on a substantially planar edge region (13) of the respective appliance wall (4).

19. Household appliance (1) according to at least one of the preceding claims,
**characterised in that**
the covering plate (8) is constructed so as to be substantially planar.

20. Household appliance (1) according to at least one of the preceding claims,
**characterised in that**
the covering plate (8) has a lower layer thickness (25) than the acoustic sealing frame (9).

21. Household appliance (1) according to at least one of the preceding claims,
**characterised in that**
with an overlapping edge region, the covering plate (8) sits on the outside of the acoustic sealing frame (9) so as to cover its through-opening (22) and is in particular fixed.

## Revendications

1. Appareil ménager (1) comprenant un espace (5), notamment présent dans son espace intérieur, délimité par des parois d'appareil (4), notamment lave-vaisselle, comprenant un espace de lavage (3), dans lequel une plaque de recouvrement (8) est disposée sur une surface extérieure (7) au moins d'une paroi d'appareil (4) en laissant une fente (10), **caractérisé en ce que** la fente (10) est étanchéifiée dans une zone de bord (13) de la plaque de recouvrement (8) à l'aide d'un cadre d'étanchéité (9) acoustique.

2. Appareil ménager (1) selon la revendication 1, **caractérisé en ce que** le cadre d'étanchéité (9) acoustique est placé le long de zones de bord (13) de la paroi d'appareil respective (4) et fait saillie vers l'extérieur avec un écart transversal (21) prédéfinissable à l'opposé de la surface extérieure (7'), enfermée par lui sur tout le pourtour, de la paroi d'appareil (4), et **en ce que** la plaque de recouvrement (8) est placée, notamment posée, à l'extérieur sur le cadre d'étanchéité (9) acoustique de manière à ce que la surface extérieure (7'), enfermée sur tout le pourtour par le cadre d'étanchéité (9) acoustique, de la paroi d'appareil (4) soit recouverte par elle de manière insonorisée.

3. Appareil ménager (1) selon au moins l'une quelconque des revendications précédentes, **caractérisé en ce que** le cadre d'étanchéité (9) acoustique est constitué au moins en partie d'une matière d'étanchéité absorbant le son aérien et/ou d'une matière d'étanchéité réfléchissante.

4. Appareil ménager (1) selon la revendication 3, **caractérisé en ce qu'**un matériau essentiellement absorbant le son, notamment un matériau élastiquement et/ou plastiquement déformable, de préférence de la mousse synthétique, du voile absorbant ou du feutre absorbant, est utilisé pour la matière d'étanchéité du cadre d'étanchéité (9) acoustique.

5. Appareil ménager (1) selon au moins l'une quelconque des revendications précédentes, **caractérisé en ce que** le cadre d'étanchéité (9) acoustique est disposé au moins en partie à l'intérieur de la fente (10).

6. Appareil ménager (1) selon au moins l'une quelconque des revendications précédentes, **caractérisé en ce qu'**une couche antisonique (14), notamment une natte en bitume, est présente sur la surface extérieure (7) de l'au moins une paroi d'appareil (4).

7. Appareil ménager (1) selon au moins l'une quelconque des revendications précédentes, **caractérisé en ce que** la plaque de recouvrement (8) et le cadre d'étanchéité (9) acoustique s'étendent sur une partie en coin (18) de l'espace (5).

8. Appareil ménager (1) selon au moins l'une quelconque des revendications précédentes, **caractérisé en ce que** le cadre d'étanchéité (9) acoustique est fixé, notamment fixé mécaniquement et/ou collé, sur la paroi d'appareil (4) ou sur une couche antisonique (14) placée sur la paroi d'appareil (4).

9. Appareil ménager (1) selon au moins l'une quelconque des revendications précédentes, **caractérisé en ce que** la plaque de recouvrement (8) est fixée, notamment fixée mécaniquement et/ou collée, sur le cadre d'étanchéité (9) acoustique.

10. Appareil ménager (1) selon au moins l'une quelconque des revendications précédentes, **caractérisé en ce que** le cadre d'étanchéité (9) acoustique et la plaque de recouvrement (8) sont maintenus par adhérence de forme dans un espace (15) situé entre l'au moins une paroi d'appareil (4) et une paroi de boîtier extérieur (16') supplémentaire, encadrant celle-là, de l'appareil ménager (1).

11. Appareil ménager (1) selon au moins l'une quelconque des revendications précédentes, **caractérisé en ce que** la plaque de recouvrement (8) forme ou remplace au moins une partie de la paroi de boîtier, notamment de la paroi de boîtier extérieur (16), de l'appareil ménager (1).

12. Appareil ménager (1) selon au moins l'une quelconque des revendications précédentes, **caractérisé en ce que** la plaque de recouvrement (8) est fabriquée dans un matériau essentiellement isolant du bruit aérien, notamment à partir de fibres, de préférence de fibres de coton, de kénaf et/ou de polyester, ou à partir de voile ou de feutre imprégné, de carton, et/ou de matière plastique.

13. Appareil ménager (1) selon au moins l'une quelconque des revendications précédentes, **caractérisé en ce que** le cadre d'étanchéité (9) acoustique présente une forme géométrique fermée sur tout le pourtour, notamment essentiellement rectangulaire, et est posé sur une zone de bord (13) correspondante de la paroi d'appareil respective (4).

14. Appareil ménager (1) selon au moins l'une quelconque des revendications précédentes, **caractérisé en ce que** l'appareil ménager est réalisé comme lave-vaisselle (1) comprenant un espace de lavage (3) délimité par des parois (6a, 6b, 6c) de cuve de lavage et par une porte (11), et **en ce qu'**au moins une paroi (6a) de cuve de lavage et/ou la paroi intérieure de la porte (11) est/sont munie(s) côté extérieur du cadre d'étanchéité (9) acoustique et de la plaque de recouvrement (8).

15. Appareil ménager (1) selon au moins l'une quelconque des revendications précédentes, **caractérisé en ce que** le cadre d'étanchéité (9) acoustique est formé par un élément à structure ou un élément plat (24), notamment une natte d'isolation (24) acoustique et éventuellement thermique en supplément, laquelle présente une ouverture (22), et **en ce que** l'ouverture (22) est fermée par la plaque de recouvrement (8).

16. Appareil ménager (1) selon la revendication 15, **caractérisé en ce que** l'élément à structure ou l'élément plat (24) est fabriqué dans une matière essentiellement absorbant le bruit aérien, notamment **en ce qu'**il est réalisé en tant que voile d'absorption.

17. Appareil ménager (1) selon au moins l'une quelconque des revendications précédentes, **caractérisé en ce que** le cadre d'étanchéité (9) acoustique est posé sur la paroi d'appareil respective (4) de manière à ce que son ouverture (22) vienne reposer sur une surface extérieure (7') de la paroi d'appareil (4), à contour tridimensionnel, notamment irrégulière ou faisant saillie vers l'extérieur.

18. Appareil ménager (1) selon au moins l'une quelconque des revendications précédentes, **caractérisé en ce que** le cadre d'étanchéité (9) acoustique repose en grande partie avec toute sa surface sur une zone de bord (13) essentiellement plane de la paroi d'appareil respective (4).

19. Appareil ménager (1) selon au moins l'une quelconque des revendications précédentes, **caractérisé en ce que** la plaque de recouvrement (8) est essentiellement réalisée de manière plane.

20. Appareil ménager (1) selon au moins l'une quelconque des revendications précédentes, **caractérisé en ce que** la plaque de recouvrement (8) présente une épaisseur de couche (25) plus petite que le cadre d'étanchéité (9) acoustique.

21. Appareil ménager (1) selon au moins l'une quelconque des revendications précédentes, **caractérisé en ce que** la plaque de recouvrement (8) repose, notamment est fixée, extérieurement sur le cadre d'étanchéité (9) acoustique, en recouvrant l'ouverture (22) de ce dernier, avec une zone de bord (26) en chevauchement.
